# EUROPÄISCHE PATENTANMELDUNG

(11) **EP 1 043 172 A2**
(43) Veröffentlichungstag der Anmeldung: **11.10.2000**
(21) Anmeldenummer: 00810310.3
(22) Anmeldetag: 07.04.2000
(51) Int. Cl.: B42F 13/40

(54) **Einrichtung für das Zurücklegen von Blättern in einen geöffneten Aktenordner**

(30) Priorität: 09.04.1999 CH 67099
(71) Anmelder: Hürlimann, Paul, 5400 Baden (CH)
(72) Erfinder: Hürlimann, Paul, 5400 Baden (CH)
(74) Vertreter: Fenner, Werner, Dipl.-Ing.

(57) **Zusammenfassung**

Bei einem Aktenordner (1) wird zum Zurücklegen eines auf die Innenseite des Vorderdeckels (2) umgelegten Stapelteils (10') von Akten durch die Schliessbewegung des Vorderdeckels (2) ein zwischen diesem und dem umgelegten Stapelteil (10') angeordnetes Hebemittel (13) verwendet.

## Beschreibung

Die Erfindung betrifft eine Einrichtung für das Zurücklegen von in einem geöffneten Aktenordner an den Umlegschenkeln mehrerer Umlegebügel umgelegten Briefen und/oder Druckschriften, wobei der Aktenordner einen Ordnerrücken und jeweils einen an diesem angelenkten Vorder- und Rückendeckel aufweist, an dessen Innenseite, benachbart zu dem Ordnerrücken eine die Umlegebügel offen- und schliessbare Ordnermechanik befestigt ist, welche Ordnermechanik mit den aus Aufreihstiften und Umlenkschenkeln gebildeten Umlegebügeln bei geschlossenem Aktenordner wenigstens annähernd zum Rückendeckel reicht.

Die zur Aufbewahrung von Dokumenten, wie Briefe und Druckschriften bestimmten Aktenordner sind sowohl für geschäftliche wie auch private Zwecke bislang unersetzbar und verhelfen zu einem raschen Aktenzugriff und einer raumsparenden Ablage oder Archivierung.

Das Fassungsvermögen von Aktenordnern ist relativ gross, sodass eine entsprechende Belastung der tragenden Teile und Gelenke sowie der Ordnermechanik entsteht, die sich auch auf die Bedienung eines Aktenordners einschränkend auswirkt.
Insbesondere das Suchen nach Aktenteilen oder Dokumenten sowie das Ablegen von solchen in einem Aktenordner sind mit zeitlichem Aufwand verbunden und erfordern einen sorgfältigen Umgang mit den eingelegten Akten resp. Dokumenten. Ein umfangreicher Ordnerinhalt erschwert ausserdem das Zurücklegen umgelegter Akten und Dokumente an den Umlegebügeln und führt oft zu Verletzungen an den Lochungen bis zum Ausreissen der Akten.
Bei grossem Aktenbestand muss das Zurücklegen umgelegter Schriftstücke oder Druckschriften zur Meidung von Beschädigungen in mehreren Schritten durchgeführt werden, weil das Blattgut beim Zurücklegen an den Umlegebügeln zum Klemmen neigt und durch das relativ hohe Gewicht die Klemmwirkung noch begünstigt.

Aktenordner der beschriebenen Art sind beispielsweise in der EP-A-0311597, der EP-A-0371860, der EP-A-0374124, der EP-A-0520188 und der EP-A-0620126 gewürdigt.

Der Erfindung liegt die Aufgabe zugrunde, eine Einrichtung zu schaffen, mit der die beschriebenen Mängel weitestgehend behoben werden und die eine einfachere Bedienung sowie einen leichteren Umgang mit Aktenordnern gestattet.

Erfindungsgemäss wird diese Aufgabe dadurch gelöst, dass die auf den Vorderdekkel und den Ordnerrücken des geöffneten Aktenordners umgelegten Dokumente durch die auf ein dazwischen angeordnetes, um eine zur Schwenkachse des Vorderdeckels parallele Achse schwenkbares Hebemittel ausgeübte Schliessbewegung des Vorderdeckels in die aufgereihte Lage an den Aufreihstiften zurückgeschwenkt werden.
Dadurch erfahren die an den Umlegebügeln umgelegten Schriftstücke und Druckschriften beim Zurücklegen an die Aufreihstiften eine schonende Behandlung, die weniger Zeit und Kraft als bisher beansprucht.

Vorteilhaft ist das Hebemittel als einarmiger Hebel ausgebildet und zwischen den Aufreihstiften und den Umlenkschenkeln der Umlegebügel gelagert, sodass im Aktenordner kein zusätzlicher Raum beansprucht wird und kein störender Einfluss auf die Betätigung der Ordnermechanik entsteht.

Der Hebel ist vorzugsweise in einem Gestell gelagert, das mit einer zur Befestigung der Aufreihstifte und/oder der Umlenkschenkel der Umlegebügel an dem Ordnerrükken vorgesehenen Grundplatte verbunden ist, sodass eine stabile und raumsparende Anordnungsweise innerhalb der Umlegebügel entstehen kann.

Eine optimale Anordnungsweise des Hebels kann bei geöffnetem und geschlossenem Aktenordner dann erzielt werden, wenn der Hebel durch zwei Hebelabschnitte ausgebildet ist, wobei der das freie Hebelende bildende äussere Hebelabschnitt zur Auflage bzw. zum Zurücklegen der bei geöffnetem Aktenordner der Innenseite der des Vorderdeckels zugewandten umgelegten Briefe und/oder Dokumente zugeordnet ist und der dem gelagerten Hebelende zugehörige innere Hebelabschnitt zur Unterstützung des Zurücklegens der Akten im Bereich der Umlenkschenkel vorgesehen ist.

Das Zurücklegen der Akten kann begünstigt werden, wenn die Hebelabschnitte einen zu den umgelegten Akten und den aufgereihten Akten hin stumpfen Winkel bilden, der eine vorteilhafte Auflage der umgelegten Akten an der Innenseite des Vorderdeckels bietet und bei geschlossenem Aktenordner zwischen aufgereihten Akten und Vorderdeckel keinen sich auf das Fassungsvermögen einschränkend auswirkenden Raum in Anspruch nimmt.

Anstelle abgewinkelter Hebelabschnitte könnte auch eine entsprechend gekrümmte Verbindung zwischen den Hebelabschnitten vorgenommen werden.

Der Verbindungsbereich zwischen den Hebelabschnitten ist vorzugsweise so ausgebildet, dass beim Schliessen des Aktenordners durch den Vorderdeckel die Hebelabschnitte durch den Verbindungsbereich im Bereich der Umlegebügel resp. Umlenkschenkel eine für das Zurücklegen der Akten auf diese von unten einwirkende Kraft ausüben.

Damit beim Zurücklegen der Akten durch den äusseren Hebelabschnitt keine den Druck oder das Papier beschädigende Reibung entsteht, ist zweckmässig das Ende des äusseren Hebelabschnittes mit einer zur Schwenkachse des Vorderdeckels parallelen Achse drehbaren Rolle versehen.

Es ist vorteilhaft, wenn die in dem Gestell zur Lagerung des Hebels vorgesehene Bohrung als ein nach unten sich erstreckendes Langloch ausgebildet ist, damit beim Zurücklegen der Akten im Krümmungsbereich der Umlegebügel keine Spannungen im Lochbereich der Akten entstehen können.

Es erweist sich als besonders günstig, wenn das Langloch mit dem oberen Ende etwa auf der Höhe des Beginns des gebogenen Abschnittes an dem Umlenkschenkel endet, sodass beim Zurücklegen der Akten an dem geraden Abschnitt des Umlenkschenkels ein Klemmen der Akten vermieden werden kann.

Vorzugsweise ist der Hebel als ein in dem Gestell gelagerter zweiarmiger Bügel ausgebildet, der sich bei dem Zurücklegen der Akten durch eine höhere Festigkeit und Stabilität auszeichnet.

Anschliessend wird die erfindungsgemässe Einrichtung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Ansicht eines geöffneten Aktenordners von unten und
- Fig. 2: eine Draufsicht auf den geöffneten Aktenordner gemäss Fig. 1.

In Fig. 1 sind der Vorderdeckel 2 teilweise, der Ordnerrücken 3 und der Rückendekkel 4 teilweise eines geöffneten Aktenordners 1 veranschaulicht. Mit dem Rückendeckel 4 ist an dessen Innenseite und benachbart zum Ordnerrücken 3 eine Ordnermechanik 5 verbunden. Der Vorderteil 2 ist an dem Ordnerrücken 3 angelenkt und letzterer ebenso an dem Rückendeckel 4 des Aktenordners 1. Diese scharnierartigen Verbindungen sind durch eingebrannte Rillen 6 erkennbar.
Von der über einen nicht dargestellten, bekannten Betätigungshebel betätigbaren Ordnermechanik 5 sind in den Fig. 1 und 2 zwei geschlossene Umlegebügel 7 gezeigt, die durch jeweils einen Umlenkschenkel 8 und einen Aufreihstift 9 ausgebildet sind.
Die Fig. 1 stellt überdies den Aktenordner 1 in verschiedenen Situationen dar. Einerseits liegt ein Stapel von Akten 10, beispielsweise Briefe, an der Innenseite des Rückendeckels 4 auf, wobei der an den Aufreihstiften 9 geführte bzw. sitzende Aktenbereich auf einer Grundplatte 11 aufliegt, die zur Ordnermechanik 5 gehört und diese mit dem Rückendeckel 4, beispielsweise durch Nieten (nicht ersichtlich, jedoch bekannt) stabil verbindet. Die Umlenkschenkel 8 und die Aufreihstiften 9 sind am unteren Ende mit der Grundplatte 11 verstemmt oder verschweisst, und die Grundplatte 11 ist vorteilhaft aus einem verformten Blech gebildet.
Die an den Aufreihstiften 9 übereinanderliegenden gelochten Akten 10 werden durch eine an den Aufreihstiften 9 verschieblich einspannbare Klemmleiste 12 an den Rückendeckel 4 gedrückt, sodass ein an den Aufreihstiften 9 kompakter Aktenstapel entstehen kann.
Weiterhin zeigt Fig. 1 eine Situation, in der ein Teil der Akten 10' vom Stapel 10 um die Umlegebügel 7 auf die Innenseite des Vorderdeckels 2 bzw. ein als Hebel ausgebildetes Hebemittel umgelegt ist. Hierzu wurde zuvor die Klemmleiste 12 von den Aufreihstiften 9 gelöst und separat oder gemeinsam mit dem Teilstapel 10' auf die Innenseite des Vorderdeckels 2 resp. das Hebemittel 13 umgelegt.
Das Hebemittel 13 ist als einarmiger Hebel ausgebildet, der an einem Ende innerhalb des Umlegebügels 7 an einem Gestell 14 schwenkbar gelagert ist. In dem dargestellten Ausführungsbeispiel ist der Hebel durch zwei gegenseitig stumpf abgewinkelte Hebelabschnitte 15 und 16 gebildet, von denen der äussere Hebelabschnitt 15 auf dem eingerillten Scharnier zwischen Vorderdeckel 2 und Ordnerrücken 3 aufliegt. Das freie Ende des inneren Hebelabschnittes 16 ist in dem Gestell 14 gelagert.
Das gezeigte Ausführungsbeispiel weist einen Hebel auf, der als zweiarmiger Bügel ausgebildet ist und an dem inneren Hebelabschnitt 16 aus abgekröpften Enden besteht, die Lagerbohrungen 20 des Gestells 14 durchsetzen, wobei das Gestell 14 durch zwei seitlich versetzte Ständer 17 ausgebildet ist, in denen die Lagerbohrungen 20 angeordnet, und die an der Grundplatte 11 befestigt sind. Das schwenkbare, den Bügel bildende Ende des Hebels besitzt ein quer verlaufendes Verbindungselement 18, an dem eine frei drehbare Rolle 19 lagert oder ein Gleitorgan vorgesehen ist, auf der/dem der umgelegte Teilstapel 10' aufliegt.
Es erweist sich als günstig, wenn der Hebel mit dem schwenkbaren Ende sich wenigstens über die halbe Breite des umgelegten Teilstapels 10' erstreckt.
Fig. 1 zeigt auch eine nach der Richtung des Pfeiles F veränderte Lage des Vorderdeckels 2' und des Ordnerrückens 3', die durch Anheben des Vorderdeckels 2, 2' erreicht wird. Mit dem Anheben des Vorderdeckels 2, 2' wird auch der zwischen Vorderdeckel 2, 2' und Teilstapel 10' angeordnete Hebel bzw. das Hebemittel 13 in eine andere Lage 13' versetzt und der Teilstapel 10' durch Einwirkung des Hebels auf den Teilstapel 10' von unten an den Umlenkschenkeln 8 der Umlenkbügel 7 hochgeführt, ohne dass dazu über die Schliessbewegung eines Aktenordners 1 eine besondere Kraftanstrengung erforderlich ist. Auf die restliche Schwenkbewegung zum vollständigen Schliessen des Aktenordners 1 schwenkt nun der Teilstapel 10" mit dem Hebel 13" und dem Vorderdeckel 2' in die endgültige Schliessposition des Aktenordners 1, die durch die Lage des Hebels 13"' bezeichnet ist. Ersichtlich wird der Hebel im geschlossenen Aktenordner 1 nur den Raum beanspruchen, der bisher ungenutzt geblieben ist.
Durch eine als nach unten verlängertes Langloch ausgebildete Lagerbohrung 20 können zusätzliche Spannungen am Umlegebügel 7 vermieden und die Lage des Hebels 13 in der Schliessstellung des Aktenordners 1 hinsichtlich Raumnutzung begünstigt werden.

Selbstverständlich kann die erfindungsgemässe Einrichtung auch bei einer 4er-Lochung erfolgreich verwendet werden.

## Patentansprüche

1. Einrichtung für das Zurücklegen von in einem geöffneten Aktenordner (1) an den Umlenkschenkeln (8) mehrerer Umlegebügel (7) umgelegten Briefen und/oder Druckschriften, wobei der Aktenordner (1) einen Ordnerrücken (3) und jeweils einen an diesem angelenkten Vorder- (2) und Rückendeckel (4) aufweist, an dessen Innenseite, benachbart zu dem Ordnerrücken (3) eine die Umlegebügel (7) offen- und schlissbare Ordnermechanik (5) befestigt ist, welche Ordnermechanik (5) mit den aus Aufreihstiften (9) und Umlenkschenkeln (8) gebildeten Umlegebügeln (5) bei geschlossenem Aktenordner (1) wenigstens annähernd zum Rückendeckel (4) reicht, dadurch gekennzeichnet, dass die auf den Vorderdeckel (2) und den Ordnerrücken (3) des geöffneten Aktenordners (1) umgelegten Dokumente durch die auf ein dazwischen angeordnetes, um eine zur Schwenkachse des Vorderdeckels (2) parallele Achse schwenkbares Hebemittel (13) ausgeübte Schliessbewegung des Vorderdeckels (2) in die aufgereihte Lage an den Aufreihstiften (9) zurückgeschwenkt werden.

2. Einrichtung nach Anspruch 2, dadurch gekennzeichnet, dass das Hebemittel (13) als einarmiger Hebel ausgebildet und zwischen den Aufreihstiften (9) und den Umlenkschenkeln (8) der Umlegebügel (7) gelagert ist.

3. Einrichtung nach Anspruch 2, dadurch gekennzeichnet, dass der Hebel (13) in einem Gestell (14) gelagert ist, das mit einer zur Befestigung der Aufreihstifte (9) und/oder der Umlenkschenkel (8) der Umlegebügel (7) an dem Ordnerrücken (3) vorgesehenen Grundplatte (11) verbunden ist.

4. Einrichtung nach einem der Ansprüche 2 oder 3, dadurch gekennzeichnet, dass der Hebel (13) durch zwei Hebelabschnitte (15, 16) ausgebildet ist.

5. Einrichtung nach Anspruch 4, dadurch gekennzeichnet, dass der das freie Ende des Hebels (13) bildende äussere Hebelabschnitt (15) zur Auflage und zum Zurücklegen der bei geöffnetem Aktenordner (1) auf der Innenseite des Vorderdeckels (2) umgelegten Akten ausgebildet ist.

6. Einrichtung nach einem der Ansprüche 4 und 5, dadurch gekennzeichnet, dass die Hebelabschnitte (15, 16) einen zu den Akten hin stumpfen Winkel bilden oder dass der Hebel (13) nach innen gekrümmt ausgebildet ist.

7. Einrichtung nach einem der Ansprüche 4 bis 6, dadurch gekennzeichnet, dass der innere Hebelabschnitt (16) im Verbindungsbereich mit dem äusseren Hebelabschnitt (15) beim Schliessen des Aktenordners (1) im Bereich der Umlegebügel (7) eine für das Zurücklegen der Akten auf diese von unten einwirkende Kraft ausübt.

8. Einrichtung nach einem der Ansprüche 3 bis 7, dadurch gekennzeichnet, dass der Hebel (13) an dem freien Ende eine um eine zur Schwenkachse des Vorderdeckels (2) parallele Achse drehbare Rolle (19) oder ein Gleitorgan aufweist.

9. Einrichtung nach einem der Ansprüche 3 bis 8, dadurch gekennzeichnet, dass die in dem Gestell (14) zur Lagerung des Hebels (13) vorgesehene Lagerbohrung (20) als ein nach unten sich erstreckendes Langloch ausgebildet ist.

10. Einrichtung nach Anspruch 9, dadurch gekennzeichnet, dass das obere Ende des Langlochs etwa auf die Höhe des beginnenden Bogenabschnittes an dem Umlenkschenkel (8) reicht.

11. Einrichtung nach einem der Ansprüche 2 bis 10, daruch gekennzeichnet, dass der Hebel (13) als ein in dem Gestell (14) gelagerter zweiarmiger Bügel ausgebildet ist.

12. Verfahren zum Schliessen eines geöffneten Aktenordners (1) nach einem der Ansprüche 1 bis 11, bei dem ein auf die Innenseite des Vorderdeckels (2) umgelegter, aus Akten gebildeter Stapelteil (10') vorliegt, dadurch gekennzeichnet, dass durch die Schliessbewegung des Vorderdeckels (2) und einem zwischen diesem und dem Stapelteil (10') angeordneten Hebemittel (13) in die Stapellage an den Aufreihstiften (9) zurückgelegt wird.
